# EUROPÄISCHE PATENTSCHRIFT

(11) **EP 3 329 063 B1**
(45) Veröffentlichungstag und Bekanntmachung des Hinweises auf die Patenterteilung: **04.08.2021**
(21) Anmeldenummer: 16747430.3
(22) Anmeldetag: 11.07.2016
(51) Int. Cl.: E04C 2/38

(54) **VORGEFERTIGTE ELEMENTE AUS BEPLANKTEN STAHLRAHMEN ZUM BAU EINES GEBÄUDES**
PREFABRICATED ELEMENTS MADE OF PANELLED STEEL FRAMES FOR THE CONSTRUCTION OF A BUILDING
ÉLÉMENTS PRÉFABRIQUÉS EN CADRE D'ACIER À PAREMENT POUR LA CONSTRUCTION D'UN BÂTIMENT

(30) Priorität: 29.07.2015 AT 5052015
(43) Veröffentlichungstag der Anmeldung: 06.06.2018
(73) Patentinhaber: NICKEL, Fritz Karl, 1160 Wien (AT)
(72) Erfinder: NICKEL, Fritz Karl, 1160 Wien (AT)
(86) Internationale Anmeldenummer: PCT/AT2016/000075
(87) Internationale Veröffentlichungsnummer: WO 2017/015680

(56) Entgegenhaltungen:
- WO-A1-98/50646
- WO-A1-2015/071821
- CH-A- 550 296
- DE-A1-102014 000 839
- US-A- 4 914 883

## Beschreibung

### Stand der Technik:

Gebäude aus Fertigteilen sind vielfach bekannt. Es gibt auch Gebäude, welche aus vorgefertigten Elementen hergestellt werden, wie sie z.B. aus der WO 2013 017 900 A1, der DE 10 2008 048 800 A1, der DE 198 32 410 A1, oder DE 101 29 984 A1 bekannt sind. Alle diesen bekannten Lösungen haben den Nachteil, dass die vorgefertigten Elemente so groß und/oder so schwer sind, dass zu ihrer Montage große Kräne notwendig sind und für Ihren Transport spezielle Lastwagen. Teilweise haben die vorgefertigten Elemente die Größe einer gesamten Außenwand, oder einer halben Außenwand. Diese bekannten Lösungen haben also den Nachteil, dass sowohl der Transport, als auch die Montage der vorgefertigten Elemente teuer und umständlich ist und dass Eigenleistung beim Bauen unmöglich ist, wegen der Notwendigkeit eines Krans zur Montage. Außerdem werden diese Teile meistens speziell für ein bestimmtes geplantes Gebäude vorgefertigt, damit kann der Kostenvorteil von großen Stückzahlen nicht realisiert werden.

Aus dem Stand der Technik sind außerdem auch kleine standardisierte (oder modulare) vorgefertigte Elemente bekannt, wie z.B. aus der EP 744 507 A1 oder der DE 102 55 717 A1. Zwar sind diese Elemente so leicht, dass sie von Bauarbeitern mit der Hand bewegt werden und montiert werden können und auch in Eigenleistung, z.B. mit einem Pritschenwagen, zur Baustelle transportiert werden können. Jedoch sind diese Elemente so klein, dass die Erstellung einer Wand sehr lange dauert und außerdem viele komplizierte Schritte erfordert, außerdem sind diese Elemente kompliziert aufgebaut und teuer, sodass es hier keine Vorteile zu einer modernen Ziegelmauer mehr gibt, weder bei den Kosten noch bei der Bauzeit, da moderne Hohllochziegel auch schon bis zu 50cm lang und bis zu 24 cm hoch sind.

Aus dem Stand der Technik ist außerdem noch der sogenannte Stahlleichtbau bekannt, wo beim Bauen zuerst eine Rahmenkonstruktion aus Stahlblechprofilen erstellt wird und dann das fertige Stahlskelett meistens beidseitig beplankt wird. Eine solche Bauweise ist z.B. in der Internetveröffentlichung http://www.stahl-online.de/wpcontent/uploads/2013/10/D560 Haeuser in Stahlleichtbauweise1.pdf offenbart, wobei es auch hier Überlegungen zur Vorfertigung gibt, siehe das entsprechende Kapitel, Seiten 20-22 des Artikels. Vorgefertigte Elemente nach dem Oberbegriff des Anspruchs 1 sind auch aus der CH 550296 A bekannt.

### Aufgabe der Erfindung:

Die Erfindung hat sich zur Aufgabe gesetzt, vorgefertigte Bauelemente anzugeben, welche so groß sind und so einfach zu verbinden, dass die Erstellung einer Wand ähnlich schnell möglich ist, wie bei einem Fertigteilbau, wobei jedoch die einzelnen Elemente so leicht und handlich sind, dass sie von Hand von zwei Bauarbeitern getragen und montiert werden können, also auch in Eigenleistung, wobei die Elemente billiger sein sollen wie die bekannten Holzriegelfertigteile.

### Lösung der Aufgabe:

Die Aufgabe der Erfindung wird durch die Merkmale der Ansprüche 1 und 13 gelöst. Durch die neuartige Kombination eines Rahmens aus Blechprofilen mit einer leichten Beplankung aus einem Holzwerkstoff wird ein bisher nicht realisierbares Verhältnis von niedrigem Gewicht und großer Tragfähigkeit erreicht. Damit wird es möglich, vorgefertigte Elemente zu produzieren, die so leicht und handlich sind, dass sie von Hand von zwei Bauarbeitern getragen und montiert werden können, billiger sind als bekannte Holzriegelfertigteile und so groß sind und einfach und schnell zu verbinden sind, dass damit eine Wand oder ein ganzes Gebäude in kurzer Zeit erstellt werden kann, ähnlich wie beim Fertigteilbau.

Die Blechprofile, bzw. die aus ihnen hergestellten Rahmen sind langlebiger, also wertbeständiger als Holzriegel, leichter, wiederverwendbar oder aber auch recyclebar. Es wird also weniger Bauholz verbraucht, dessen Preise immer mehr steigen.

Die erfindungsgemäßen Bauteile sind standardisiert und modular, also wie fixe Bausteine und nicht speziell auf das jeweilige geplante Gebäude abgestimmt wie im jetzigen Stand der Technik. Dadurch kann der Kostenvorteil von großen Stückzahlen realisiert werden, also auch der Kostenvorteil einer weitgehend automatisierten Fertigung. Auch der Kostenvorteil der Fertigung in einem Billiglohnland kann realisiert werden, weil der Kontakt zwischen Baustelle und Fertigung entfällt.

Eine Beplankung aus OSB-Platten, Sperrholz, oder einem Holzverbundwerkstoff gemäß Anspruch 3 ist leichter und steifer, insbesondere verwindungssteifer, als eine Beplankung z.B. aus Wellblech oder gar flachem Blech, wie aus dem Stand der Technik bekannt, was für die erfindungsgemäßen Elemente wesentlich ist. Denn gemäß Aufgabe der Erfindung soll ja ein möglichst gutes Verhältnis von niedrigem Gewicht und Tragfähigkeit erreicht werden, damit die Elemente bei einem Gewicht, welches eine Montage und Transport per Hand ermöglicht, möglichst groß sein können, sodass Aufstellzeiten wie beim Fertigteilbau erreicht werden können.

Zur Optimierung der Tragfähigkeit bei geringem Gewicht kann noch eine fachwerkliche Aussteifung der Stahlrahmen gemäß Anspruch 6 vorgesehen werden, was vor allem bei Überlagern wichtig ist. Gemäß den Merkmalen der Anspruche 2 und 7 können verschiedene Verbindungsmöglichkeiten der einzelnen Elemente bei der Montage angewendet werden. Je nach der Ausrüstung der Bauarbeiter auf der Baustelle und Anforderungen an die Festigkeit der Verbindungen der einzelnen Elemente und Anforderungen an die Schnelligkeit der Montage, können Blechschrauben, Nägel oder Nieten angewendet werden, wie sie aus dem Stahlleichtbau an sich bekannt sind. Es können alle Schrauben verwendet werden, die zur Verbindung von Blechen dieser Wandstärke geeignet sind, wie z.B. selbstbohrende Schrauben, "Blechtreiber", usw.

Zum Verbinden zweier Elemente sind auch noch Keil- oder Exzenterverschlüsse möglich, also ähnlich jenen Verschlüssen zum schnellen Verbinden der Wände von vorgefertigten Möbelstücken. Solche Verbindungen bieten sich bei beidseitig beplankten Elementen an.

Durch die Merkmale von Anspruch 8, den Zentriervorrichtungen, wird ein schnelles Aneinanderfügen der Elemente beim Verbinden erreicht, was die Geschwindigkeit des Bauens weiter steigert. Solche Zentriervorrichtungen können z.B. durch Einprägungen in die Blechprofile hergestellt werden.

Gemäß Anspruch 11 könne die C-Profile oder U-Profile aus verzinktem Stahlblech, korrosionsgeschütztem Stahlblech, Aluminiumblech oder Nirosta-Blechen hergestellt werden, je nach Anforderungen an Korrosionsbeständigkeit, Preis und Verhältnis von Gewicht zu Tragfähigkeit.

Durch die Merkmale von Anspruch 12, der Herstellung von vereinfachten erfindungsgemäßen Elementen im Modellmaßstab, ergibt sich der große Vorteil, dass zu Planungszwecken und Präsentationszwecken mit wenig Aufwand ein Modell eines Bauwerks in kleinem Maßstab erstellt werden kann und solche Modelle auch leicht abgewandelt und geändert werden können.

Durch die standardisierten Elemente sind auch einfache Planungen am PC selbst durch Laien möglich, z.B. mittels zur Verfügung gestellter Komponenten in einem Freeware 3D-Programm.

Außerdem hat jedes standardisierte Element immer gleichbleibende statische Werte. Dadurch wird die Berechnung der Statik sehr vereinfacht und kann mit einem auf die Elemente abgestimmten Programm sehr leicht und billig durchgeführt werden.

Durch die Merkmale der Ansprüche 14 und 15 können Bauwerke schnell umgebaut, verändert oder zurückgebaut werden, wobei ausgebaute Elemente ohne Wertverlust wiederverwendet werden können und auch unbegrenzt lange gelagert werden können.

Weitere Vorteile ergeben sich aus der folgenden Beschreibung und den Zeichnungen Beschreibung mit Hilfe der Zeichnungen
Fig.1 Element in Ansicht, Seitenansicht und Schnitt
Fig.2 Verbindung Rahmen mit Beplankung im Schnitt
Fig.3 Blechschrauben
Fig.4 Element mit Mittelsteher
Fig.5 Element fachwerklich ausgesteift
Fig.6 Deckenelement
Fig.7 Element im Schrägriss
Fig.8 Detail Verbindung von Elementen
Fig.9 Keilspanner und Exzenterspanner
Fig.10 Wand aus einzelnen Elementen

Fig. 1 zeigt ein erfindungsgemäßes Element(1) in einer Ansicht von innen, in einer Seitenansicht und im Schnitt. Aus C-förmigen Profilen (3) wird ein rechteckiger Rahmen(2) geformt, wobei die C-förmigen Profile(3) mit ihren langen Stegen(5) die Stirnseiten des Rahmens(2) bzw. des Elements(1) bilden. Die C-Profile(3) bestehen im Querschnitt betrachtet aus einem langen Steg(5), zwei Winkelstegen(6) und zwei kurzen Stegen(7), wie im Schnitt A-A der Fig. 1 und in Fig. 2 und Fig. 8 ersichtlich ist. Anstatt C-förmigen Profilen (3) sind auch U-förmige Profile möglich. Die U-förmigen Profile glichen den C-förmigen Profilen (3), jedoch fehlen die kurzen Stege(7) der C-förmigen Profile(3). Solche C-Profile (3) bzw. U-Profile sind aus dem sogenannten Stahlleichtbau bekannt und bewährt, werden jetzt schon in großer Stückzahl hergestellt und sind daher billig. Die einzelnen C-Profile(3) werden untereinander vorzugsweise durch Schweißen, z.B. durch Punktschweißen, verbunden, um den Rahmen(2) zu formen, was bei Serienfertigung in großer Stückzahl mit einem Industrieroboter sehr billig durchgeführt werden kann. Es sind aber auch andere Verbindungsarten möglich, lösbare und unlösbare, wie sie aus dem Maschinenbau oder Stahlbau bekannt sind, um aus den C-Profilen(3) einen Rahmen(2) zu formen. An dem fertigen Rahmen(2) wird dann die Beplankung(4) auf nur eine Seite des Rahmens fest angebracht. Diese Beplankung(4) kann aus z.B. einer OSB-Platte, einer Spanplatte, einer Sperrholzplatte oder einem Holzverbundwerkstoff bestehen. Wichtig ist, dass durch das Zusammenwirken von Rahmen(2) und Beplankung(4) die Steifigkeit bzw. Festigkeit gegen Verwindung und Knickung stark erhöht wird. Dadurch wird ein bisher nicht realisierbares Verhältnis von niedrigem Gewicht und großer Tragfähigkeit erreicht. Dadurch können die Elemente(1) so leicht sein, dass sie von Hand bewegt und montiert werden können und trotzdem so groß, dass eine Montagegeschwindigkeit ähnlich einem Fertigteilbau erreicht wird.

Fig. 2 zeigt, dass die Beplankung(4) vorzugsweise mittels Schrauben(13) mit dem Rahmen(2) verbunden wird. Es können auch Nägel oder Nieten verwendet werden. Zusätzlich kann die Beplankung(4) noch mit dem Rahmen(2) verklebt werden. Es sind aber auch andere Verbindungsarten von Rahmen(2) und Beplankung(4) möglich, wie sie aus dem Maschinenbau, Stahlbau oder Fertigteilbau bekannt sind. Wichtig, dass Rahmen(2) und Beplankung(4) so fest verbunden sind, dass sie sich gegenseitig aussteifen, dass also die Schubspannungen von der Beplankung(4) gut auf den Rahmen(2) übertragen werden und umgekehrt, dass sich also Beplankung(4) und Rahmen(2) nicht gegeneinander verschieben können. In Fig. 2 wird eine Verbindung mittels Schrauben(13) dargestellt. Erfindungsgemäß wird die Beplankung(4) des Rahmens(2) nur auf einer Seite in der industriellen Vorfertigung durchgeführt, damit die Innenseiten der C-Profile(3) für die Montage frei bleiben. Nach dem Zusammenfügen auf der Baustelle können die verbundenen Elemente(1) dann z.B. mit Wärmedämmung gefüllt werden und dann auf der zweiten Seite beplankt werden.

Fig. 3 zeigt selbstbohrende Schrauben(13), welche verwendet werden, um den Rahmen(2) mit der Beplankung(4) zu verbinden. Dazu werden vorzugsweise Senkkopfschrauben verwendet. Für die Verbindung von zwei Elementen(1) werden vorzugsweise Schrauben mit flachem Kopf, z.B. Sechskantschrauben verwendet.

Fig. 4 zeigt ein Element(1) mit einem Mittelsteher(11). Ein solcher Mittelsteher(11) kann vorteilhaft sein, wenn das Element(1) eine größere Breite erreicht. Selbstverständlich kann die Beplankung(4) auch mit dem Mittelsteher(11) verbunden werden.

Fig. 5 zeigt ein Element(1), welches mit schräg verlaufenden C-Profilen(12) fachwerklich ausgesteift ist. Solche Lösungen bieten sich z.B. bei Überlagern(UE) an, oder bei besonders großen Anforderungen an die Festigkeit. Eine weitere Steigerung der Festigkeit, insbesondere gegen Verwindung und Knickung kann erreicht werden, wenn die schräg verlaufenden C-Profile(12) mit der Beplankung(4) verbunden sind.

Fig. 6 zeigt ein Deckenelement(DE) mit den spezifischen erfindungsgemäßen Ausführungen.

Fig. 7 zeigt ein Ausführungsbeispiel eines Elements(1) im Schrägriss

Fig. 8 zeigt ein Ausführungsbeispiel einer Verbindung von zwei Elementen(1) im Detail in einer Schnittzeichnung. Zwei Elemente(1) werden miteinander so verbunden, dass die langen Stege(5) der C-Profile(3), welche die Stirnseiten der Elemente(1) bilden, aneinander anliegen und z.B. durch Blechschrauben(13) fest verbunden werden. Das Versetzen der Blechschrauben(13) kann mit Schraubmaschinen, welche mit einer großen Anzahl von Blechschrauben(13) geladen sind, auf der Baustelle sehr schnell und billig erfolgen. Vorzugsweise werden selbstbohrende Blechschrauben(13) verwendet, wie sie in Fig. 3 genauer dargestellt sind.

Anstatt einer Verbindung mittels Blechschrauben(13) sind auch Verbindungen mit Nägeln oder Nieten möglich. Mit Nagelmaschinen bzw. Bolzensetzgeräten oder modernen Nietmaschinen kann die Montage der Elemente(1) auf der Baustelle sehr schnell und billig erfolgen.

Fig. 9 zeigt schematisch Keilspanner und Exzenterspanner. Solche Verbindungen kommen dann zum Einsatz, wenn die Elemente(1) schon bei der industriellen Vorfertigung beidseitig beplankt sind und die Innenseiten der Blechprofile(3) dadurch nicht mehr zugänglich sind. Die Verbindung der Elemente(1) erfolgt in diesem Fall ähnlich wie das Verbinden der Wände von vorgefertigten Möbelstücken.

Fig. 10 zeigt ein Ausführungsbeispiel einer Wand, welche aus einzelnen erfindungsgemäßen Wandelementen(Al, A2, A3, B1, B2, C1, UE1, UE3, DE) aufgebaut ist. Es sind auch Deckenelemente(DE) dargestellt, welche in diesem Fall auf den Überlagern(UE1, UE3) aufliegen, wobei in dieser Ansicht nur die schmale Stirnseite der Deckenelemente(DE) sichtbar ist.

## Patentansprüche

1. Industriell vorgefertigte Elemente (1) zum Errichten eines Bauwerks, welche aus einem rechteckigen Rahmen(2) aus Blechprofilen(3) und einer flachen Beplankung(4) bestehen, wobei der Rahmen(2) aus C-förmigen oder U-förmigen Blechprofilen(3) und die Beplankung(4) aus einem Holzwerkstoff besteht, wobei die langen Stege(5) der Blechprofile(3) die äußeren Ränder, also die Stirnseiten, der Elemente(1) bilden, und wobei die Größe der einzelnen Elemente (1) so gewählt wird, dass sie von zwei Mann getragen und aneinandergefügt werden können und wobei mehrere Elemente (1) auf einer Palette gestapelt werden können, **dadurch gekennzeichnet, dass** die Beplankung (4) in der Vorfertigung nur auf einer Seite aufgebracht wird, wobei die Elemente (1) standardisiert und modular ausgeführt sind, wobei nur eine begrenzte Anzahl an verschiedenen Elementen(1) erstellt wird, wobei es drei verschiedene Grundtypen von Elementen gibt, nämlich Wandelemente(A1,A2,A3, usw.), Deckenelemente(DE) und Überlager(UE1,UE2,UE3, usw.), wobei die Überlager(UE1,UE2,UE3, usw.) die Wände nach oben abschließen, also zwischen Deckenelementen (DE) und Wandelementen (A1, A2, A3, usw.) Überlager eingebaut sind, wobei die Wandelemente (A1,A2,A3, usw.) eine Grundgröße aufweisen und es dazu Ausgleichselemente (B1,B2,C1,C2, usw.) verschiedener Größen gibt, um unterschiedliche Wandöffnungen für Fenster, Türen, oder Ähnliches, leicht realisieren zu können.

2. Elemente(1) nach Anspruch 1, **dadurch gekennzeichnet, dass** zwei Elemente(1) miteinander so verbunden werden, dass die langen Stege(5) der C-Profile(3) oder U-Profile, welche die Stirnseiten der Elemente(1) bilden, aneinander anliegen und durch Blechschrauben(13), Nägel, Nieten, Exzenterverschlüsse oder Keilverschlüsse fest verbunden werden.

3. Elemente(1) nach Anspruch 1 oder 2, **dadurch gekennzeichnet, dass** die Beplankung(4) aus einer OSB-Platte, einer Spanplatte, einer Sperrholzplatte, oder einem Holzverbundwerkstoff besteht.

4. Elemente(1) nach einem der Ansprüche 1-3, **dadurch gekennzeichnet, dass** die Beplankung(4) mit dem Rahmen(2) mittels Blechschrauben(13), Nägeln, oder Nieten und/oder durch Kleben verbunden ist.

5. Elemente(1) nach einem der Ansprüche 1-3, **dadurch gekennzeichnet, dass** die Rahmen(2) der einzelnen Elemente(1) bei größerer Breite zusätzlich Mittelsteher(11) aus einem C-Profil(3) oder U-Profil haben.

6. Elemente(1) nach einem der Ansprüche 1-3, **dadurch gekennzeichnet, dass** die Rahmen(2) der einzelnen Elemente(1) durch zusätzliche schräg verlaufende Profile(12) fachwerklich ausgesteift sind.

7. Elemente (1)nach Anspruch 1 oder 2, **dadurch gekennzeichnet, dass** die Verbindung zwischen zwei Elementen(1) eine lösbare Verbindung ist.

8. Elemente(1) nach Anspruch 1 oder 2, **dadurch gekennzeichnet, dass** die Blechprofile(3) zum leichteren Ausrichten zweier zu verbindender Elemente(1) Zentriervorrichtungen aufweisen.

9. Elemente(1) nach einem der Ansprüche 1-3, **dadurch gekennzeichnet, dass** die Wandelemente(A1,A2,A3, usw.) eine Höhe von ca. 240cm haben und mehrere mögliche Breiten von ca. 20cm, 31cm, 41cm, 62cm und 125cm und die Überlager(UE) eine Höhe von ca. 38cm und mehrere mögliche Breiten von ca. 31cm, 41cm, 62cm, 125cm, 178cm, 250cm und 312cm und die Ausgleichselemente(B1,B2,usw.) eine Höhe von ca. 100 cm und Ausgleichselemente(C1,C2, usw.) eine Höhe von ca.60cm haben.

10. Elemente(1) nach einem der Ansprüche 1-3, **dadurch gekennzeichnet, dass** die C-Profile(3) oder U-Profile(3), je nach statischen Anforderungen, im Querschnitt eine Höhe von 80-200mm, eine Breite von 45-60mm und eine Wandstärke von 1-2mm haben.

11. Elemente (1)nach einem der Ansprüche 1-3, **dadurch gekennzeichnet, dass** die C-Profile(3) oder U-Profile(3) aus verzinktem Stahlblech, korrosionsgeschütztem Stahlblech, Aluminiumblech oder Nirosta-Blechen hergestellt werden.

12. Elemente(1) nach Anspruch 1, **dadurch gekennzeichnet, dass** die Elemente(1) im verkleinerten Maßstab, bzw. Modellmaßstab, mit vereinfachten Verbindungen der Elemente(1), hergestellt sind, so dass zu Planungszwecken und Präsentationszwecken mit wenig Aufwand ein Modell eines Bauwerks erstellt werden kann.

13. Verfahren zum Errichten eines Bauwerks aus vorgefertigten Elementen (1) nach einem der Ansprüche 1-11, **dadurch gekennzeichnet, dass** das Verfahren aus zwei Teilen besteht, wobei Teil 1 die industrielle Vorfertigung der Elemente (1) betrifft und Teil 2 das Zusammenfügen der Elemente(1) auf der Baustelle, wobei in Teil 1 nur eine begrenzte Anzahl verschiedener Elemente(1) erstellt wird, welche standardisiert sind und modular zueinander, um eine industrielle Massenfertigung zu ermöglichen, wobei Teil 1 des Verfahrens folgende Schritte enthält:
1a, Formen eines rechteckigen Rahmens (2) aus C-förmigen oder U-förmigen Profilen (3)
1b, Verbinden der einzelnen Profile (3) des Rahmens (2) vorzugsweise durch Schweißen, vorzugsweisen durch Punktschweißen, vorzugsweise mittels Industrieroboter
1c, Anbringen der Beplankung (4) auf nur einer Seite des Rahmens
und Teil 2 des Verfahrens folgende Schritte enthält:
2a, Aneinanderfügen der Elemente (1) und festes Verbinden dieser Elemente (1), vorzugsweise mittels Schrauben (13)
2b, Füllen der fertig montierten Elemente (1) mit Wärmedämmung
2c, Anbringen der Beplankung (4) auf der zweiten Seite des Rahmens (2)

14. Bauwerk aus vorgefertigten Elementen(1) nach einem der Ansprüche 1-11, **dadurch gekennzeichnet, dass** die Verbindung(13) einzelner Elemente(1) lösbar ausgeführt wird, so dass ein bestehendes Bauwerk leicht erweitert, zurückgebaut oder demontiert werden kann.

15. Bauwerk aus vorgefertigten Elementen(1) nach einem der Ansprüche 1-11, **dadurch gekennzeichnet, dass** die innere oder äußere Beplankung(4) der Elemente(1) und die Verbindungen(13) der Elemente(1) so entfernbar sind, dass die Elemente(1) selbst nicht zerstört werden, also beispielsweise Blechschrauben(13) lösen, oder Nieten oder Nägel aufbohren, so dass die Elemente(1) nach dem Abbau gelagert und ohne Wertverlust wiederverwendet werden können.

## Claims

1. The invention relates to industrially prefabricated elements (1) for erecting a structure, consisting of a rectangular frame (2) made of sheet metal profiles (3) and a flat panelling (4), wherein the frame (2) consists of C-shaped or U-shaped sheet metal profiles (3) and the panelling (4) consists of a wood material, wherein the long sides (5) of the sheet metal profiles (3) form the outer edges, i.e. the end faces, of the elements (1), and wherein the size of the individual elements (1) is chosen so that they can be carried by two men and can be joined together and wherein several elements (1) can be stacked on a pallet, **characterised in that** the panelling (4) is only mounted on one side in the prefabrication, wherein the elements (1) are standardised and modular, wherein only a limited number of different elements (1) are constructed, wherein there are three different basic types of elements, namely wall elements (A1, A2, A3, etc.), ceiling elements (DE) and lintels (UE1, UE2, UE3, etc.), wherein the lintels (UE1, UE2, UE3, etc.) complete the walls at the top, i.e. lintels are mounted between ceiling elements (DE) and wall elements (A1, A2, A3, etc.), wherein the wall elements (A1, A2, A3, etc.) have a basic size and there are compensating elements (B1, B2, C1, C2, etc.) of different sizes in order to easily implement different wall openings for windows, doors or something like that.

2. Elements (1) according to claim 1, **characterised in that** two elements (1) are connected to each other in such a way that the long sides (5) of the C-profiles (3) or U-profiles, which form the end faces of the elements (1), are adjacent to each other and are firmly connected by self-tapping screws (13), nails, rivets, eccentric fasteners or wedge fasteners.

3. Elements (1) according to claim 1 or 2, **characterised in that** the panelling (4) consists of an OSB board, a chipboard, a plywood board or a wood composite material.

4. Elements (1) according to one of the claims 1-3, **characterised in that** the panelling (4) is connected to the frame (2) by using self-tapping screws (13), nails or rivets and/or by gluing.

5. Elements (1) according to one of the claims 1-3, **characterised in that** the frames (2) of the individual elements (1), in the case of a larger width, additionally have centre uprights (11) made of a C-profile (3) or U-profile.

6. Elements (1) according to one of the claims 1-3, **characterised in that** the frames (2) of the individual elements (1) are truss-reinforced by additional inclined profiles (12).

7. Elements (1) according to claim 1 or 2, **characterised in that** the connection between two elements (1) is a detachable connection.

8. Elements (1) according to claim 1 or 2, **characterised in that** the sheet metal profiles (3) have centring devices for easier alignment of two elements (1) to be connected.

9. Elements (1) according to any of claims 1-3, **characterised in that** the wall elements (A1, A2, A3, etc.) have a height of approx. 240cm and several possible widths of approx. 20cm, 31cm, 41cm, 62cm and 125cm and the lintels (UE) have a height of approx. 38cm and several possible widths of approx. 31cm, 41cm, 62cm, 125cm, 178cm, 250cm and 312cm and the compensating elements (B1, B2, etc.) have a height of approx. 100cm and compensating elements (C1, C2, etc.) have a height of approx. 60cm.

10. Elements (1) according to one of the claims 1-3, **characterised in that** the C-profiles (3) or U-profiles (3), depending on the static requirements, have a height of 80-200mm, a width of 45-60mm and a wall thickness of 1-2mm in the cross-section.

11. Elements (1) according to any of the claims 1-3, **characterised in that** the C-profiles (3) or U-profiles (3) are made of galvanised steel sheet, corrosion-protected steel sheet, aluminium sheet or stainless steel sheet.

12. Elements (1) according to claim 1, **characterised in that** the elements (1) are manufactured on a reduced scale, or model scale, with simplified connections of the elements (1), so that a model of a structure can be created with little effort for planning and presentation purposes.

13. Method of erecting a structure from prefabricated elements (1) according to any one of the claims 1-11, **characterized in that** the method consists of two parts, wherein part 1 concerns the industrial prefabrication of the elements (1) and part 2 concerns the assembly of the elements (1) on the construction site, wherein in part 1 only a limited number of different elements (1) are manufactured, which are standardised and modular to each other to enable industrial mass production, wherein part 1 of the method comprises the following steps:
1a, forming a rectangular frame (2) from C-shaped or U-shaped profiles (3)
1b, connecting the individual profiles (3) of the frame (2) preferably by welding, preferably by spot welding, preferably by means of an industrial robot
1c, mounting the panelling (4) on only one side of the frame
and part 2 of the procedure contains the following steps:
2a, joining the elements (1) together and firmly connecting these elements (1), preferably by means of screws (13)
2b, filling the ready-assembled elements (1) with thermal insulation
2c, attaching the panelling (4) to the second side of the frame (2)

14. Structure made of prefabricated elements (1) according to one of the claims 1-11, **characterised in that** the connection (13) of individual elements (1) is made detachable so that an existing structure can be easily extended, deconstructed or disassembled.

15. Structure made of prefabricated elements (1) according to one of the claims 1-11, **characterised in that** the inner or outer panelling (4) of the elements (1) and the connections (13) of the elements (1) are removable in such a way that the elements (1) themselves are not destroyed, e.g. sheet metal screws (13) are loosened, or rivets or nails are drilled out, so that the elements (1) can be stored after dismantling and reused without loss of value.

## Revendications

1. Éléments (1) préfabriqués industriellement pour l'édification d'un bâtiment, qui se composent d'un cadre (2) rectangulaire en profilés de tôle (3) et d'un platelage (4), le cadre (2) étant constitué de profilés de tôle (3) en forme de C ou de U et le platelage (4) étant constitué d'un matériau en bois, les longues ailes (5) des profilés de tôle (3) formant les bords extérieurs, c'est-à-dire les faces frontales, des éléments (1). et dans lequel la taille des éléments individuels (1) est choisie de telle sorte qu'ils puissent être supportés par deux hommes, et dans lequel la taille des éléments individuels (1) est choisie de telle sorte qu'ils puissent être portés et assemblés par deux hommes et dans lequel plusieurs éléments (1) peuvent être empilés sur une palette, **caractérisé en ce que** le platelage (4) n'est appliqué que sur un côté lors de la préfabrication, dans lequel les éléments (1) sont standardisés et modulaires, dans lequel seul un nombre limité d'éléments différents (1) est produit, dans lequel il existe trois types de base différents d'éléments, à savoir des éléments de paroi (A1, A2, A3, etc.), des éléments de plafond (DE), et des revêtements (UE1, UE2, UE3, etc.), les revêtements (UE1, UE2, UE3, etc.) terminant les murs en haut, c'est-à-dire que les revêtements sont installés entre les éléments de plafond (DE) et les éléments de paroi (A1, A2, A3, etc.), les éléments de paroi (A1, A2, A3, etc.) ayant une taille de base et les éléments de paroi (A1, A2, A3, etc.) ont une taille de base et il existe à cet effet des éléments de compensation (B1, B2, C1, C2, etc.) de tailles différentes, afin de pouvoir réaliser facilement différentes ouvertures murales pour des fenêtres, des portes ou autres.

2. Éléments (1) selon la revendication 1, **caractérisés en ce que** deux éléments (1) sont reliés l'un à l'autre de telle sorte que les longues nervures (5) des profilés en C (3) ou des profilés en U, qui forment les faces frontales des les éléments (1) sont l'un contre l'autre et sont solidement liés par des vis autotaraudeuses (13), des clous, des rivets, des verrous excentriques ou des verrous à coin.

3. Éléments (1) selon la revendication 1 ou 2, **caractérisés en ce que** le platelage (4) est constitué d'un panneau OSB, d'un panneau de particules, d'un panneau de contreplaqué ou d'un matériau composite de bois.

4. Éléments (1) selon l'une des revendications 1 à 3, **caractérisés en ce que** le platelage (4) est lié au cadre (2) au moyen de vis autotaraudeuses (13), de clous, ou de rivets et/ou par collage.

5. Éléments (1) selon l'une des revendications 1 à 3, **caractérisés en ce que** les cadres (2) des éléments individuels (1) comportent en plus des montants centraux (11) constitués d'un profilé en C (3) ou en U si la largeur est supérieure.

6. Éléments (1) selon l'une des revendications 1 à 12, **caractérisés en ce que** les cadres (2) des éléments individuels (1) comportent en plus des montants centraux (11) constitués d'un profilé en C (3) ou en U si la largeur est supérieure.

7. Éléments (1) selon la revendication 1 ou 2, **caractérisés en ce que** la connexion entre deux éléments (1) est une connexion détachable.

8. Éléments (1) selon la revendication 1 ou 2, **caractérisés en ce que** les profilés en tôle (3) présentent des dispositifs de centrage pour faciliter l'alignement de deux éléments (1) à raccorder.

9. Éléments (1) selon l'une des revendications 1 à 3, **caractérisés en ce que** les éléments de paroi (A1, A2, A3, etc.) ont une hauteur d'environ 240 cm et plusieurs largeurs possibles d'environ 20 cm, 31 cm, 41 cm, 62 cm et 125 cm et les superpositions (UE) ont une hauteur d'environ 38 cm et plusieurs largeurs possibles d'environ 31 cm, 41 cm, 62 cm, 125 cm, 178 cm, 250 cm et 312 cm et les éléments de compensation (B1, B2, etc..) une hauteur d'environ 100 cm et les éléments de compensation (C1, C2, etc.) ont une hauteur d'environ 60 cm.

10. Éléments (1) selon l'une des revendications 1 à 3, **caractérisés en ce que** les profilés en C (3) ou les profilés en U (3), selon les exigences statiques, ont une hauteur de 80 à 200 mm, une largeur de 45 à 60 mm et une épaisseur de paroi de 1 à 2 mm en section transversale.

11. Éléments (1) selon l'une des revendications 1 à 3, **caractérisés en ce que** les profilés en C (3) ou en U (3) sont en tôle d'acier galvanisé, en tôle d'acier protégée contre la corrosion, en tôle d'aluminium ou en tôle Nirosta.

12. Éléments (1) selon la revendication 1, **caractérisés en ce que** les éléments (1) sont produits à une échelle réduite, ou échelle de modèle, avec des connexions simplifiées des éléments (1), de sorte qu'un modèle d'une structure peut être créé avec peu d'effort à des fins de planification et de présentation.

13. Procédé de montage d'une structure à partir d'éléments préfabriqués (1) selon l'une des revendications 1 à 11, **caractérisé en ce que** le procédé se compose de deux parties, avec la partie 1 relative à la préfabrication industrielle des éléments (1) et la partie 2 la jonction des éléments (1) sur le chantier, moyennant quoi dans la partie 1 seul un nombre limité d'éléments différents (1) sont créés, qui sont standardisés et modulaires les uns par rapport aux autres afin de permettre une production industrielle en série,
où la partie 1 du procédé contient les étapes suivantes :
1 a, former un cadre rectangulaire (2) à partir de profilés (3) en forme de C ou de U
1 b, relier les profilés individuels (3) du cadre (2), de préférence par soudage, de préférence par soudage par points, et si possible au moyen de robots industriels
1 c, Fixation du platelage (4) d'un seul côté du cadre.
où la partie 2 du procédé contient les étapes suivantes :
2 a, réunir les éléments (1) et relier solidement ces éléments (1), de préférence au moyen de vis (13)
2 b, remplir des éléments entièrement assemblés (1) avec une isolation thermique
2 c, fixer le platelage (4) sur le deuxième côté du cadre.

14. Structure en éléments préfabriqués (1) selon l'une des revendications 111, **caractérisée en ce que** la connexion (13) des éléments individuels (1) est amovible de sorte qu'une structure existante peut être facilement agrandie, remontée ou démontée.

15. Structure constituée d'éléments préfabriqués (1) selon l'une quelconque des revendications 1 à 11, **caractérisée en ce que** le platelage intérieur ou extérieur (4) des éléments (1) et les liaisons (13) des éléments (1) sont amovibles de telle sorte que les éléments (1) eux-mêmes ne sont pas détruits, si par exemple des vis à tôle (13) sont desserrées, ou de rivets ou clous percés, de sorte que les éléments (1) peuvent être stockés après démontage et réutilisés sans perte de valeur
